# EUROPÄISCHE PATENTSCHRIFT

(11) **EP 0 170 614 B1**
(45) Veröffentlichungstag und Bekanntmachung des Hinweises auf die Patenterteilung: **19.04.1989**
(21) Anmeldenummer: 85810251.0
(22) Anmeldetag: 30.05.1985
(51) Int. Cl.: B65B 23/14

(54) **Vorrichtung zur Bildung von Gruppen hochkant stehender Gegenstände und Verfahren zu ihrem Betrieb**
Device for forming groups of objects standing on edge, and method of using it
Dispositif pour la formation de groupes d'objets disposés sur chant et procédé pour la mise en oeuvre

(30) Priorität: 31.07.1984 CH 3705/84
(43) Veröffentlichungstag der Anmeldung: 05.02.1986
(73) Patentinhaber: SIG Schweizerische Industrie-Gesellschaft, 8212 Neuhausen am Rheinfall (CH)
(72) Erfinder: Fluck, René, CH-8226 Schleitheim (CH)
(74) Vertreter: White, William (CH)

(56) Entgegenhaltungen:
- CH-A- 515 823
- DE-A- 2 421 630
- GB-A- 2 065 055
- US-A- 3 825 293

## Beschreibung

Die vorliegende Erfindung betrifft eine Vorrichtung an einer Verpackungsmaschine zur Bildung von Gruppen hochkant stehender, scheibenförmiger Gegenstände, insbesondere Biskuits gemäss dem Oberbegriff des unabhängigen Patentanspruchs 1 sowie ein Verfahren zu ihrem Betrieb gemäss dem Oberbegriff des Patentanspruches 4 (bekannt aus der GB-A-2 065 055).

Die Gruppierung von Gegenständen, insbesondere Biskuits bildete schon seit langem ein Problemkreis, weil einerseits eine schonende Behandlung zur Vermeidung von Beschädigungen und anderseits eine genaue Abzählung zur Bildung von Gruppen mit gleicher Anzahl Biskuits oder mit gleichem Gewicht pro Gruppe verlangt wird. Dazu soll die Leistung der Verpackungsmaschine möglichst hoch sein.

In der GB-PS-2 116 508 ist eine bekannte Ausführungsform einer Vorrichtung zur Bildung mehrerer nebeneinanderliegenden Gruppen beschrieben. Die Biskuits werden aus dem Backofen in beispielsweise zwölf Reihen ausgerichtet und in einem Fallschacht hochkant gestellt und dann in zwei Gruppen mit Stössern einer Transportkette zugeschoben, damit werden Gruppen von sechs Gegenständen gebildet. Diese können dann einem weiteren Förderorgan zugeschoben werden, das mit Mitnehmern versehen ist, die Gruppen hintereinander weitertransportieren.

Diese Ausbildung kann herstellerseitig für eine beliebige Anzahl von Gegenständen pro Gruppe gebaut werden. Später kann diese Zahl nicht mehr geändert werden. Der Transport erfolgt schrittweise mit positiven und negativen Beschleunigungsphasen, was zerbrechlichem Gut schaden kann. Die vom Ofen kommenden Reihen von Gegenständen müssen genau abgezählt sein, wenn ein Gegenstand fehlt, kann dies nicht mehr ausgeglichen werden.

Eine andere Art einer Vorrichtung zum Abzählen von Gegenständen zwecks Bildung von Gruppen ist in der GB-A-2 065 055 beschrieben. Die Gruppenbildung erfolgt mit einem Förderrad, das eine Anzahl radialer und begrenzt schwenkbar gehalterter Mitnehmer aufweist. Die liegend angelieferten Gegenstände werden damit einzeln um 90° gedreht, so dass sie hochkant stehen. In einem Antrittsbereich werden die Gegenstände auf eine Schiene geschoben, wo sie gruppenweise von einem Förderfinger übernommen und einem weiteren Fördermittel zugeführt werden. Diese Vorrichtung gewährleistet gleichförmige Transportgeschwindigkeiten für jede Phase. Die Gegenstände werden höchstens geringen Reibungen unterworfen und praktisch kaum auf Druck beansprucht. Die Gruppenlänge kann einfach umgestellt werden.

Nachteilig ist jedoch, dass immer nur eine Gruppe pro Zyklus gebildet werden kann. Dadurch wird die Leistung der Verpackungsmaschine stark eingeschränkt.

Es ist deshalb eine Aufgabe der Erfindung, diese letztgenannte Vorrichtung in der Weise zu verbessern, dass jeweils mehrere Gruppen gleichzeitig weitergegeben werden können, um so die Geschwindigkeiten zu vergrössern.

Erfindungsgemäss wird dies mit einer Vorrichtung mit den Merkmalen im kennzeichnenden Teil des unabhängigen Patentanspruchs 1 erreicht. Das Verfahren zu ihrem Betrieb ist im Patentanspruch 4 gekennzeichnet.

Ein Ausführungsbeispiel der Erfindung wird nachfolgend anhand der Zeichnung erläutert. Es zeigen:
Fig. 1 einen Querschnitt durch die erfindungsgemässe Vorrichtung nach der Schnittlinie I - in Fig. 2,
Fig. 2 eine Ansicht der Vorrichtung von der Linie II - 11 von Fig. 1 aus betrachtet, und
Fig. 3 - 5 jeweils dieselbe Partie des Querschnittes in Fig. 1 zu drei verschiedenen Zeiten beim Betrieb der Vorrichtung.

Die in Fig. 1 und 2 dargestellte Vorrichtung schliesst an eine nicht gezeichnete Herstellermaschine an, mit der sandwichförmige Biskuits aus zwei Gebäckscheiben mit dazwischen eingebrachter Füllung, z. B. Schokolade oder -creme, hergestellt werden. Es ist offensichtlich, dass damit Gegenstände mit variabler Dicke gebildet werden, die zudem äusserst stossempfindlich sein können.

Die Biskuits 1 werden dabei mit äquidistant an einem Fördermittel 4, beispielsweise einer Kette oder einem Band drehbar befestigten Mitnehmern 3 auf einem Gleittisch 2 transportiert. Am Ende dieses Gleittisches 2 schliesst als zweites Förderorgan ein Förderrad 5 an, das gemäss dem Pfeil A um eine angetriebene Achse 6 rotiert wird. Das Förderrad 5 besitzt zwei drehfest mit der Achse 6 verbundene Scheiben 7, in denen eine Vielzahl von Achsen 8 begrenzt schwenkbar gelagert sind. Jede Achse 8 trägt eine der Anzahl der nebeneinander liegenden Förderbahnen 4 entsprechende Anzahl Mitnehmer 9, die beim Umlauf des Förderrades 5 mit dem Gleittisch 2 kämmen und jeweils ein Biskuit 1 aufnehmen. Seitlich werden die Biskuits auf dem Weg des Förderrades 5 mittels Führungsstäben geführt, die beim Eintrittsbereich koaxial zur Achse 6 gebogen sind und im Austrittsbereich, der einen Sammelkanal 11 bildet, tangential vom Förderrad 5 abstehen, so dass die Mitnehmer im letztgenannten Bereich aus der Führungsbahn mit den Führungsstäben 10 austreten können.

An dieser Stelle befindet sich nun ein erstes Greifermittel, das aus zwei seitlich des Sammelkanals 11 angeordneten, mit in den Weg der Biskuits eingreifenden Greiferelementen 14a, 15a ausgerüsteten Gabeln 14, 15 gebildet ist und auf einer Schiene 32 gleitend und mit nicht dargestellten seitlichen Führungselementen eine Bewegung gemäss der strichliert in Fig. 1 und 3 eingezeichneten Bahn 20 auszuführen imstande ist. Solche Greifermittel und deren Antriebselemente sind in der Verpackungsmaschinentechnik bekannt und brauchen deshalb an dieser Stelle nicht weiter beschrieben zu werden.

Ein zweites Greifermittel mit Trennfingern 16, 17 an einem Hebelarm 31 befindet sich über dem Sammelkanal 11. Der Hebelarm 31 ist, aus der Antriebstechnik bekannter Weise, beispielsweise durch Kurvenscheibe und Kurvenabtaster in der Weise gesteuert, dass die freien Enden der Trennfinger 16, 17 eine Bahn gemäss dem strichpunktiert gezeichneten Weg 19 auszuführen imstande ist. Damit werden gemäss diesem Ausführungsbeispiel zwei gebildete Gruppen 12, 13 gleichzeitig der Übergabestelle 18, die geradlinig an den Sammelkanal 11 anschliesst, geschoben.

An der Übergabestelle 18 befindet sich ein schwenkbar gelagerter Tisch 33, der von drei Führungsschienen 22, 23, 24 durchdrungen ist und ebenfalls in gleicher Weise wie die in der Verpackungstechnik bekannten Ablegeschaufeln verschwenkt wird, um die darauf befindlichen Gruppen von Gegenständen 12, 13 auf ein drittes Förderorgan 25 abzulegen.

Durch besondere Wahl der Geschwindigkeiten, insbesondere dadurch, dass das Eingreifen und Weiterschieben der gerade gebildeten Gruppen 12,13 auf dem Sammelkanal 11 synchron mit der Bewegung des Förderrades 5 verläuft, wird eine schonende Behandlung der Biskuits bei der Gruppenbildung gewährleistet.

Wenn dann die translatorische Verschiebung des Trennfingerpaares 16, 17 in Richtung gegen die Übergabestelle 18 mit einer grösseren Geschwindigkeit als die translatorische Geschwindigkeit des ersten Greifermittels 14, 15 geschieht, kann jeweils eine Lücke gebildet werden, die bei höherem Materialeinfluss eine Rückkehr der zweiten Greifermittel 16, 17 erlauben. Dabei ist aber darauf zu achten, dass das Absenken der Trennfinger 16, 17 gegen den Sammelkanal 11 ebenfalls synchron zur Bewegung vom ersten Greifermittel 14, 15 und damit zum Transportrad 5 erfolgt.

In der Phase gemäss Fig. 3 sind zwei Gruppen 12,13 durch das Trennfingerpaar 16, 17 von der Sammelschiene 11 zur Übergabestation 18 verschoben worden, da dies mit einer grösseren Geschwindigkeit erfolgte als der Transport mit dem Transportrad 5, liegt die Sammelschiene 11 praktisch leer da, denn es wurden bisher nur zwei Biskuits einer weiteren Gruppe 12A auf dieselbe geschoben. Die Gabeln 14, 15 werden auf der Bahn 20 in Richtung des Pfeiles 26 (Fig. 3) nach rückwärts bewegt.

Der Tisch 33 in der Übergabestelle 18 wird anschliessend abgesenkt, wie Fig. 4 zeigt.

Dabei übernehmen die Schienen 22, 23, 24 die Funktion der Trennfinger 16, 17, um die beiden Gruppen 12, 13 bei ihrer Übergabe an das dritte Förderorgan 25 voneinander getrennt zu halten. In dieser Zeit wurde auch die neue Gruppe 12A gebildet und kann nun mit den Gabeln 14, 15 durch Verschieben der Antriebsstange 32 nach vorn auf die Sammelschiene 11 geschoben werden. Gleichzeitig werden die Trennfinger 16, 17 auf der Bahn 28 zurückbewegt.

Während sich gemäss Fig. 5 die neue zweite Gruppe 13A bildet, gelangt die vorangehende neue erste Gruppe 12A an ihre vorderste Stelle vor der Übergabe an die Übergabestation 18. Die Trennfinger 16, 17 bewegen sich nun gemäss dem Bahnabschnitt 29 hinter die zweite Gruppe 13A bzw. zwischen die beiden Gruppen 12A, 13A.

Während der Rückwärtsbewegung der Trennfinger 16, 17, hatte auch der Tisch 33 Zeit, in die Übergabestelle 18 zurückzukehren. Damit kommt als nächstes wieder ein Bewegungsablauf bis die Lage gemäss Fig. 3 erreicht wurde.

Für die synchrone Steuerung der Bewegungen von Gabeln, Trennfingern und Tisch können bekannte Kurvenscheiben mit Kurvenabtastern verwendet werden, die von demselben Antrieb aus angetrieben werden, wie das Förderrad 5.

## Patentansprüche

1. Vorrichtung an einer Verpackungsmaschine zur Bildung von Gruppen hochkant stehender, scheibenförmiger Gegenstände, insbesondere Biskuits, die in liegender Weise mittels eines ersten Förderorgans (4) einzeln einem eine Anzahl Mitnehmer (9) aufweisenden radförmigen zweiten Förderorgan (5) zuführbar sind, und nach einer Drehung des zweiten Förderorgans (5) um wenigstens angenähert einen Viertelkreisbogen durch die genannten Mitnehmer (9) auf einen Sammelkanal (11) geschoben werden, und die Mitnehmer (9) begrenzt drehbar am zweiten Förderorgan (5) angelenkt sind, um bei Erreichen der Abgabestelle beim Sammelkanal (11) aus diesem heraus in eine unwirksame Stellung geschwenkt zu werden, ferner mit ersten Greifermitteln (14,15) zum Verschieben einer auf dem Sammelkanal (11) gebildeten ersten Gruppe (12) aufrecht stehender Gegenstände, gekennzeichnet durch zweite Greifermittel (16, 17) für den gleichzeitigen Transport der durch die ersten Greifermittel (14, 15) verschobenen ersten Gruppe (12) von Gegenständen zusammen mit wenigstens einer nachfolgenden zweiten Gruppe (13) auf eine Übergabestelle (18) zwecks Weitergabe an ein drittes Förderorgan (25), wobei die translatorische Geschwindigkeit des zweiten Greifermittels (16, 17) grösser als die des ersten Greifermittels (14,15) ist.

2. Vorrichtung nach Patentanspruch 1, dadurch gekennzeichnet, dass das erste Greifermittel aus zwei seitlich des Sammelkanals (11) angeordneten, einerseits quer zu diesem und anderseits in dessen Längsrichtung bewegbaren Gabeln (14, 15) gebildet ist.

3. Vorrichtung nach Patentanspruch 1 oder 2, dadurch gekennzeichnet, dass das zweite Greifermittel wenigstens zwei an einem Hebelarm (31) gehalterte, einerseits von oben in Richtung gegen den Sammelkanal (11) zu und von diesem weg und anderseits parallel zu diesem bewegbare Förderfinger (16, 17) umfasst.

4. Verfahren zum Betrieb der Vorrichtung nach einem der Patentansprüche 1 bis 3 zur Bildung von Gruppen hochkant stehender, scheibenförmiger Gegenstände, insbesondere Biskuits, die in liegender Weise mittels eines ersten Förderorgans (4) einzeln einem eine Anzahl Mitnehmer (9) aufweisenden radförmigen zweiten Förderorgan (5) zugeführt werden, und nach einer Drehung des zweiten Förderorgans (5) um wenigstens angenähert einen Viertelkreisbogen durch die genannten Mitnehmer (9) auf einen Sammelkanal (11) geschoben werden, wobei die Mitnehmer (9) des zweiten Förderorgans (5) begrenzt drehbar an diesem angelenkt sind, um bei Erreichen der Abgabestelle beim Sammelkanal (11) aus diesem heraus in eine unwirksame Stellung geschwenkt zu werden, wobei erste Greifermittel (14, 15) jeweils eine Gruppe (12) mit einer abgezählten Anzahl Gegenstände auf den Sammelkanal weiterschieben, dadurch gekennzeichnet, dass zweite Greifermittel (16, 17), die mit höherer translatorischer Geschwindigkeit bewegt werden als die translatorische Geschwindigkeit der ersten Greifermittel (14, 15) wenigstens zwei auf dem Sammelkanal (11) befindliche Gruppen (12, 13) gleichzeitig zu einer Übergabestelle (18) für die gleichzeitige Abgabe derselben auf ein drittes Förderorgan (25) weitertransportieren.

## Claims

1. Device associated with a packaging machine for forming groups of disc-shaped objects, particularly biscuits, standing on edge, which, by means of a first conveying device (4), can be fed individually in a horizontal position to a second radial conveying device (5) having a plurality of pushers (9), and, following a pivotal movement of the second conveying device (5) through at least approximately a quarter of a revolution, are pushed on to a collecting channel (11) by said pushers (9), said pushers (9) being pivoted in a limited manner on to the second conveying device (5), so that they can be pivoted from there into an inoperative position when the transfer point at the collecting channel (11) is reached, and further having first gripping means (14, 15) for moving a first group (12) of objects standing upright formed on the collecting channel (11), characterised by second gripping means (16, 17) for simultaneously conveying the first group (12) of objects moved by the first gripping means (14, 15) and at least one subsequent second group (13) to a transfer point (18) in order then to be transferred to a third conveying device (25), the linear velocity of the second gripping means (16, 17) being greater than that of the first gripping means (14, 15).

2. Device according to claim 1, characterised in that the first gripping means are formed by two forks (14, 15) disposed at the sides of the collecting channel (11), said forks being able to move transversely to the collecting channel on the one hand, and on the other hand in the longitudinal direction of the said collecting channel.

3. Device according to claim 1 or 2, characterised in that the second gripping means comprise at least two conveying fingers (16, 17) mounted on a lever arm (31), said fingers being able to move from above towards and away from the collecting channel (11) on the one hand, and on the other hand parallel to the said collecting channel.

4. Method of operation of the device according to claims 1 to 3 for forming groups of disc-shaped objects, particularly biscuits, standing on edge, which, by means of a first conveying device (4), are fed individually in a horizontal position to a second radial conveying device (5) having a plurality of pushers (9), and, following a pivotal movement of the second conveying device (5) through at least approximately a quarter of a revolution, are pushed on to a collecting channel (11) by said pushers (9), wherein the pushers (9) of the second conveying device (5) are pivoted in a limited manner on to this conveying device so they can be pivoted from there into an inoperative position when the transfer point at the collecting channel (11) is reached, wherein first gripping means (14, 15) each push a group (12) of objects of an exact number on to the collecting channel, characterised in that second gripping means (16, 17), which have a higher linear velocity than the linear velocity of the first gripping means (14, 15), simultaneously convey at least two groups (12, 13) disposed on the collecting channel (11) to a transfer point (18) for the simultaneous transfer of said groups to a third conveying device (25).

## Revendications

1. Dispositif placé sur une machine d'emballage pour la formation de groupes d'objets discoïdes, en particulier de biscuits, disposés sur chant, qui peuvent être amenés, horizontalement, au moyen d'un premier organe de transport (4), individuellement à un second organe de transport (5) en forme de roue comportant une pluralité d'entraîneurs (9) et, après une rotation du second organe de transport (5) au moins approximativement d'un quart de cercle, sont amenés par lesdits entraîneurs (9) sur un canal collecteur (11), et les entraîneurs (9) sont articulés au second organe de transport (5) de façon à pouvoir effectuer une rotation limitée, pour être amenés par pivotement dans une position inactive, lorsque le point de décharge est atteint dans le canal collecteur (11) en dehors de celui-ci et comportant de premiers organes de prise (14, 15) pour déplacer un premier groupe (12) d'objets disposés verticalement formé sur le canal collecteur (11), caractérisé par de seconds organes de prise (16, 17) pour le transport simultané du premier groupe (12) d'objets déplacé par les premiers organes de prise (14, 15), en même temps qu'au moins un second groupe (13) subséquent, jusqu'à un point transfert (18), pour le transfert à un troisième organe de transport (25), la vitesse de translation du second organe de prise (16, 17) étant supérieure à celle du premier organe de prise (14, 15).

2. Dispositif selon la revendication 1, caractérisé en ce que le premier organe de prise est formé par deux fourches (14, 15) disposées latéralement par rapport au canal col lecteur (11), mobiles d'une part transversalement à celui-ci et, d'autre part, dans sa direction longitudinale.

3.Dispositif selon la revendication 1 ou 2, caractérisé en ce que le second organe de prise comprend au moins deux doigts de transport (16, 17) fixés sur un bras de levier (31), pouvant être déplacés d'une part du haut en direction du canal collecteur (11) et dans une direction d'éloignement de celui-ci et, d'autre part, parallèlement à celui-ci.

4. Procédé pour faire fonctionner le dispositif selon l'une des revendications 1 à 3 pour la formation de groupes d'objets discoïdes, en particulier de biscuits, disposés sur chant, qui peuvent être amenés horizontalement au moyen d'un premier organe de transport (4), individuellement à un second organe de transport (5) en forme de roue comportant une pluralité d'entraîneurs (9) et, après une rotation du second organe de transport (5) au moins approximativement d'un quart de cercle, sont amenés par lesdits entraîneurs (9) sur un canal collecteur (11), les entraîneurs (9) du second organe de transport (5) étant articulés à celui-ci de façon à pouvoir effectuer une rotation limitée, pour être amenés par pivotement dans une position inactive, lorsque le point de décharge est atteint dans le canal collecteur (11), en dehors de celui-ci, de premiers organes de prise (14, 15) transférant chaque fois un groupe (12) d'un nombre d'objets dénombré sur le canal collecteur, caractérisé en ce que de seconds organes de prise (16, 17) qui sont déplacés à une vitesse de translation supérieure à la vitesse de translation des premiers organes de prise (14, 15) amènent au moins deux groupes (12, 13) se trouvant sur le canal collecteur (11) en même temps à un point de transfert (18) pour les transférer simultanément sur un troisième organe de transport (25).
